# EUROPÄISCHE PATENTSCHRIFT

(11) **EP 4 222 434 B1**
(45) Veröffentlichungstag und Bekanntmachung des Hinweises auf die Patenterteilung: **12.11.2025**
(21) Anmeldenummer: 21777736.6
(22) Anmeldetag: 15.09.2021
(51) Int. Cl.: F25D 23/02

(54) **KÜHLSCHRANK**
REFRIGERATOR
RÉFRIGÉRATEUR

(30) Priorität: 30.09.2020 DE 102020125604
(43) Veröffentlichungstag der Anmeldung: 09.08.2023
(73) Patentinhaber: Hettich-ONI GmbH & Co. KG, 32602 Vlotho (DE)
(72) Erfinder: SCHNEIDER, Mark, 32457 Porta Westfalica (DE); TOFALL, Ralf, 31675 Bückeburg (DE)
(74) Vertreter: Dantz, Jan Henning
(86) Internationale Anmeldenummer: PCT/EP2021/075320
(87) Internationale Veröffentlichungsnummer: WO 2022/069225

(56) Entgegenhaltungen:
- CN-U- 211 144 123
- DE-A1- 102016 112 164
- DE-A1- 2 904 397
- DE-A1- 3 624 965
- DE-U1- 202007 004 621
- JP-U- S54 152 855
- JP-U- S54 170 042
- US-A1- 2013 221 825
- US-A1- 2017 176 088

## Beschreibung

Die vorliegende Erfindung betrifft einen Kühlschrank mit einem Gerätekorpus und mindestens einer an dem Gerätekorpus verschwenkbar gelagerten Tür, die über mindestens ein Mehrgelenkscharnier zwischen einer geschlossenen Position und einer maximalen Öffnungsposition verschwenkbar gehalten ist und in der geschlossenen Position über mindestens eine Dichtung an dem Gerätekorpus anliegt, wobei das mindestens eine Mehrgelenkscharnier ein an dem Gerätekorpus gehaltenes Montageelement und ein an der Tür festgelegtes Scharnierteil aufweist, die über einen Gelenkmechanismus mit mehreren gelenkig verbundenen Hebeln verschwenkbar aneinander gehalten sind und die Hebel in einer zusammengefalteten Schließposition ineinander geschachtelt sind und das Mehrgelenkscharnier kastenförmig ausgebildet ist, wobei an dem Montageelement eine Verstelleinrichtung vorgesehen, die ein an dem Gerätekorpus festgelegtes Befestigungsteil und ein Verstellelement aufweist, mittels dem die Position des Montageelementes relativ zu dem Befestigungsteil in mindestens eine Raumrichtung verstellbar ist, und das Montageelement im Querschnitt U-förmig ausgebildet ist, wobei zwei Achsen an gegenüberliegenden Schenkeln des Montageelementes fixiert sind.

Aus der DE 10 2006 018 290 ist in Kühlschrank mit einer höheneinstellbaren Tür bekannt, bei dem ein Lager für die Tür einen Verstellmechanismus aufweist. Das Lager ist dabei durch einen Zapfen gebildet, so dass die Tür um eine vertikale Achse verschwenkbar ist. Solche Kühlschränke besitzen den Nachteil, dass die Tür beim Öffnen nur eine Drehbewegung ausführt, aber keine Bewegung nach vorne, so dass ein Einbau der Tür in ein Möbel nicht möglich ist. Die Seitenwände eines Möbels ragen über eine Vorderseite des Gerätekorpus hervor, so dass der dort gezeigte Kühlschrank nicht in ein Möbel integriert werden kann.

Ferner gibt es für die Aufhängung von Türen an Kühlschränken Mehrgelenkscharniere, wie sie in der WO 2008/119647 offenbart sind, bei denen ein Scharnierteil über einen Hebelmechanismus mit mehreren gelenkig miteinander verbundenen Hebeln mit einer Montageplatte am Gerätekorpus verbunden ist. Bei solchen Mehrgelenkscharnieren kann die Tür bei einer Schwenkbewegung zusätzlich zu einer Drehbewegung auch eine translatorische Bewegung nach vorne ausführen, so dass sich der Kühlschrank in einen Möbelkorpus integrieren lässt. Diese Mehrgelenkscharniere müssen teilweise hohe Gewichte aufnehmen, was bei einer Schwenkbewegung dazu führen kann, dass sich die Tür absenkt. Zudem können Fertigungstoleranzen bei der Montage Probleme bereiten.

DE 29 04 397 offenbart eine Kühlschranktür, die über ein Lenkerscharnier an einer Innenseite eines Kühlschrankgehäuse verschwenkbar gelagert ist. Das Lenkerscharnier weist einen Scharniertopf auf, der in einer Aufnahme an der Kühlschranktür fixiert ist.

DE 36 24 965 offenbar ein Scharnier für Möbel, bei dem ein verschwenkbares Scharnierteil an einer Ausnehmung einer Tür fixiert ist und über Hebel mit einem Seitenteil an einer Wand des Möbels fixiert ist.

CN 211 144 123 U offenbart ein Scharnier mit einem Verstellmechanismus zur Einstellung der Position einer Tür eines Kühlschrankes. Das Scharnier umfasst eine an einem Korpus festlegbare Platte, an der über einen Exzenter ein stationäres Scharnierteil verstellbar gehalten ist. An dem stationären Scharnierteil ist der Gelenkmechanismus und das bewegbare Scharnierteil der Tür montiert.

Es ist daher Aufgabe der vorliegenden Erfindung, einen Kühlschrank zu schaffen, bei dem ein Mehrgelenkscharnier besser an die jeweilige Einbausituation angepasst werden kann.

Diese Aufgabe wird mit einem Kühlschrank mit den Merkmalen des Anspruches 1 gelöst.

Bei dem erfindungsgemäßen Kühlschrank ist die verschwenkbare Tür über mindestens ein Mehrgelenkscharnier verschwenkbar gehalten, das über ein Montageelement an dem Gerätekorpus fixiert ist, wobei das Montageelement mit einer Verstelleinrichtung versehen ist, die ein an dem Gerätekorpus festgelegtes Befestigungsteil und ein Verstellelement aufweist, mittels dem die Position des Montageelementes relativ zu dem Befestigungsteil in mindestens einer Raumrichtung verstellbar ist. Dadurch kann bei der Montage des Mehrgelenkscharniers eine Verstellung vorgenommen werden, so dass Fertigungstoleranzen ausgeglichen werden können oder ein Absenken der Tür nach einem gewissen Betätigungszeitraum kompensiert werden kann. Dadurch kann die Positionierung der Tür angepasst werden, insbesondere auch im Hinblick auf eine zuverlässige Abdichtung gegenüber dem Gerätekorpus in einer geschlossenen Position der Tür. Ferner kann das Fugenbild exakt eingestellt und eine Kollision mit nahen Bauteilen verhindert werden.

Vorzugsweise ist mit dem Verstellelement eine rotatorische Drehbewegung ausführbar und über die rotatorische Bewegung kann eine translatorische Bewegung des Montageelements bewirkt werden. Das Verstellelement kann dabei einen Gewindeabschnitt umfassen, der wenigstens ein Gewinde aus der Gruppe der Gewindearten Plangewinde, zylindrische Gewinde oder konischer Gewinde aufweist. Dadurch kann das Montageelement stufenlos verstellbar sein. Dadurch kann eine Feinjustage über Drehen des Verstellelementes erfolgen.

Das Verstellelement ist vorzugsweise drehbar, aber axial unverschieblich ausgebildet. Dabei kann das Verstellelement in Eingriff mit einem Innengewindeeinsatz angeordnet sein, der drehfest an den Befestigungsteil gehalten ist. Durch Drehen des Verstellelementes kann der Innengewindeeinsatz relativ zu dem Verstellelement axial verschoben werden, was den Verstellvorgang bewirkt. Statt einem Gewindeabschnitt kann auch eine Verstellschnecke oder ein Exzenter eingesetzt werden.

Die Verstelleinrichtung dient vorzugsweise zur Höhenverstellung des Montageelementes relativ zu dem Befestigungsteil an dem Gerätekorpus. Die Höhenverstellung ermöglicht eine Ausrichtung der Tür in vertikale Richtung. Das Verstellelement ist vorzugsweise ebenfalls um eine vertikale Achse drehbar, um eine Höhenverstellung vorzunehmen. Zusätzlich oder alternativ kann die Verstelleinrichtung auch eine Seitenverstellung oder eine Tiefenverstellung bewirken, wobei optional mehrere Verstellmechaniken vorgesehen sind, die Bestandteil der gesamten Verstelleinrichtung sind. Statt einer linearen Verstellung des Montageteils kann auch eine schwenkbare Verstellung vorgesehen sein, beispielsweise um die die Neigung des Scharnierteils in der Öffnungsposition und dem Schwenkbereich zu verändern.

Für eine stabile Lagerung der Tür ist das Montageelement vorzugsweise im Querschnitt U-förmig ausgebildet, wobei das Befestigungsteil zwischen zwei Schenkeln des Montageelementes verstellbar ist. Das Montageelement kann beispielsweise als U-förmig gebogenes Stahlblechteil hergestellt sein.

Erfindungsgemäß weist das Montageelement ein Langloch auf, das in Längsrichtung parallel zur Verstellrichtung ausgerichtet ist. Dadurch kann das Montageelement in der montierten Position einerseits am Befestigungsteil fixiert sein und andererseits über ein weiteres Befestigungsmittel unmittelbar am Gerätekorpus festgelegt werden, um trotz Verstellmechanik eine spielfreie Montage zu gewährleisten.

An dem Montageelement ist erfindungsgemäß mindestens ein Mehrgelenkscharnier angeordnet, optional auch zwei Mehrgelenkscharniere, um zwei verschiedene Türen verschwenkbar zu lagern.

An dem Verstellelement ist vorzugsweise eine Werkzeugaufnahme, wie ein Inbus oder Schlitz, zum Einstellen der Position des Montageelements vorgesehen.

Das Mehrgelenkscharnier zum Halten der Tür kann beispielsweise als Sieben-Gelenk-Scharnier mit vier Hebeln ausgebildet sein, die gelenkig miteinander verbunden sind. Auch eine Ausbildung als Vier-Gelenk-Scharnier oder mit einer anderen Anzahl von Gelenkachsen ist möglich.

In einer bevorzugten Ausgestaltung umfasst das Mehrgelenkscharnier wenigstens einen Lineardämpfer mit einem Dämpfergehäuse und einer verschiebbaren Kolbenstange. Das Dämpfergehäuse kann in einer Aufnahme an einem Halteelement an einem Hebel des Gelenkmechanismus fixiert sein. Die Kolbenstange kann dann über ein Betätigungselement in das Dämpfergehäuse eingeschoben werden, das an einem weiteren Hebel des Gelenkmechanismus angeordnet ist. Die Kontaktierung des Betätigungselementes und der Kolbenstange kann dabei in einem Dämpfungsbereich erfolgen, der zwischen der Schließposition der Tür und einem Winkelbereich zwischen 20° bis 30° ausgebildet ist, um bei einer Schließbewegung der Tür diese vor Erreichen der Schließposition abzubremsen. Der weitere Öffnungsbereich der Tür kann dann bezogen auf den Lineardämpfer im Freilauf erfolgen.

Das Halteelement zur Fixierung des Lineardämpfers weist vorzugsweise eine Aufnahme für das Dämpfergehäuse auf, an dem ein Anschlag zur Abstützung des Dämpfergehäuses vorgesehen ist. Dadurch können auch hohe Dämpfungskräfte bei beengtem Bauraum übertragen werden.

Das Mehrgelenkscharnier kann auch ohne Dämpfer eingesetzt werden.

Für eine stabile Ausgestaltung des Mehrgelenkscharniers können Hebel eingesetzt werden, die insbesondere im Querschnitt U-förmig ausgebildet sind und in einer Schließposition einander zumindest teilweise überdecken oder ineinander greifen.

Vorzugsweise umfasst die Verstelleinrichtung mindestens eine drehbare Schnecke, die durch Drehen das Montageelement translatorisch bewegt. Dadurch kann ein vergleichsweise großer Verstellweg erreicht werden, beispielsweise zwischen 2 mm bis 10 mm.

Für eine optimierte Positionierung einer Tür an dem Kühlschrank kann die Verstelleinrichtung eine Verstellung des Montageelements in mindestens zwei unterschiedliche Richtungen ermöglichen. Beispielsweise kann über die Verstelleinrichtung eine Höhenverstellung und eine Seitenverstellung vorgenommen werden, um die Tür optimiert relativ zu dem Gerätekorpus positionieren zu können, insbesondere im Hinblick auf die geschlossene Position.

Für einen kompakten Aufbau kann die Verstelleinrichtung eine an dem Gerätekorpus festgelegte Grundplatte und mindestens ein Verstellelement zwischen dem Montageelement und der Grundplatte aufweisen. Dabei kann das Montageelement mit Führungselementen das Verstellelement umgreifen und verschiebbar an dem Verstellelement gehalten sein. Alternativ kann auch das Verstellelement das Montageelement umgreifen und in eine Längsrichtung führen. Wenn Verstellelement und Montageelement linear verschiebbar aneinander gehalten sind, kann an dem Montageelement an einem Boden mindestens eine Öffnung vorgesehen sein, in der eine Schnecke oder ein anderes Verstellelement drehbar gelagert ist. Dann kann durch Drehen der Schnecke das Montageelement relativ zu dem Verstellelement bewegt werden. Zusätzlich kann das Verstellelement über eine weitere Schnecke oder ein anderes Verstellelement relativ zu dem Gerätekorpus bewegt werden, um eine Verstellung in unterschiedliche Richtungen zu ermöglichen.

Die Erfindung wird nachfolgend anhand eines Ausführungsbeispiels mit Bezug auf die beigefügten Zeichnungen näher erläutert. Es zeigen:
- Figuren 1A und 1B: zwei Ansichten eines erfindungsgemäßen Kühlschrankes mit zwei Türen;
- Figuren 2A und 2B: zwei Ansichten eines erfindungsgemäßen Kühlschrankes mit vier Türen;
- Figuren 3A und 3B: zwei Ansichten eines Kühlschrankes im Bereich eines Mehrgelenkscharniers;
- Figur 4: eine Explosionsdarstellung des Mehrgelenkscharniers;
- Figuren 5A bis 5D: mehrere Ansichten des Mehrgelenkscharniers der Figur 4 in unterschiedlichen Positionen;
- Figuren 6A und 6B: zwei Ansichten des Mehrgelenkscharniers mit der Verstell-einrichtung;
- Figuren 7A bis 7C: mehrere Ansichten des Mehrgelenkscharniers in unterschiedlichen Positionen der Verstelleinrichtung, und
- Figuren 8A bis 8C: mehrere Ansichten bei der Montage des Mehrgelenkscharniers
- Figur 9: eine perspektivische Ansicht eines nicht erfindungsgemäßen Ausführungsbeispieles eines Mehrgelenkscharniers mit einer Verstelleinrichtung;
- Figuren 10A und 10B: zwei Explosionsdarstellungen der Verstelleinrichtung des Mehrgelenkscharniers der Figur 9;
- Figuren 11A und 11B: zwei Ansichten der Verstelleinrichtung der Figur 9 in unterschiedlichen seitlichen Positionen;
- Figuren 12A und 12B: zwei Ansichten der Verstelleinrichtung der Figur 9 in unterschiedlichen Höhenpositionen;
- Figuren 13A bis 13D: mehrere Ansichten bei der Montage des Mehrgelenkscharniers mit der Verstelleinrichtung der Figur 9;
- Figur 14: eine perspektivische Ansicht eines Mehrgelenkscharniers mit einer modifizierten Verstelleinrichtung;
- Figuren 15A und 15B: zwei Explosionsdarstellungen der Verstelleinrichtung der Figur 14;
- Figuren 16A und 16B: zwei Ansichten der Verstelleinrichtung der Figur 14 in unterschiedlichen seitlichen Positionen;
- Figuren 17A und 17B: zwei Ansichten der Verstelleinrichtung der Figur 14 in unterschiedlichen Höhenpositionen, und
- Figuren 18A bis 18C: mehrere Ansichten des Mehrgelenkscharniers der Figur 14 bei der Montage.

Ein Kühlschrank 50 umfasst einen Gerätekorpus 51, in dem ein oberer Innenraum 52 und ein unterer Innenraum 53 vorgesehen sind, die über einen Boden 54 voneinander getrennt sind. Der obere Innenraum 52 ist über eine obere Tür 55 verschließbar, während der untere Innenraum 53 über eine untere Tür 56 verschlossen werden kann. Die Türen 55 und 56 können dabei auf der zu den Innenräumen 52 und 53 gewandten Seite neben einer Isolierung auch Fächer und Haltemittel zur Aufbewahrung von Gegenständen aufweisen. An jeder Tür 55 und 56 ist zudem eine umlaufende Dichtung 57 vorgesehen, die in der geschlossenen Position eine Abdichtung gegenüber den Innenräumen 52 oder 53 bewirkt.

Die obere Tür 55 ist über ein oberes Mehrgelenkscharnier 1 und einem oberen Gelenkmechanismus an einem Doppelscharnier 60 verschwenkbar an dem Gerätekorpus 51 gehalten. Die untere Tür 56 ist an der Oberseite über einen unteren Gelenkmechanismus an dem Doppelscharnier 60 und an der Unterseite über ein weiteres Mehrgelenkscharnier 1 verschwenkbar gehalten.

In den Figuren 2A und 2B ist ein modifizierter Kühlschrank 50' gezeigt, der einen Gerätekorpus 51' aufweist, an dem zwei obere Türen 55 und zwei untere Türen 56 verschwenkbar gelagert sind. Die beiden oberen Türen 55 verschließen einen oberen Innenraum 52' in dem Gerätekorpus 51', und die beiden unteren Türen 56 verschließen einen unteren Innenraum 53'. Die Innenräume 52' und 53' sind über einen Boden 54' voneinander unterteilt. Die Türen 55 sind jeweils oben über ein Mehrgelenkscharnier 1 verschwenkbar gelagert und unten über ein Doppelscharnier 60. Die unteren Türen 56 sind oben über das Doppelscharnier 60 und unten über ein weiteres Mehrgelenkscharnier 1 verschwenkbar gelagert.

Es ist natürlich möglich, die Türen 55 und 56 ohne Doppelscharnier 60 nur über zwei oder mehr Mehrgelenkscharniere 1 an dem Gerätekorpus 51 oder 51' zu lagern.

Die Kühlschränke 50 oder 50' können als freistehende Geräte aufgestellt werden, aber auch innerhalb eines Schrankmöbels verbaut werden. Um eine Kollision mit Seitenwänden eines Schrankmöbels zu vermeiden, sind die Mehrgelenkscharniere 1 und das Doppelscharnier 60 so ausgebildet, dass ein Scharnierteil an den Türen 55 und 56 bei einer Schwenkbewegung gleichzeitig von dem Gerätekorpus 51 oder 51' entfernt wird.

Figuren 3A und 3B zeigen das Mehrgelenkscharnier 1 in einer montierten Position. Das Montageelement 2 ist an einer vorderen Stirnseite des Gerätekorpus 51 fixiert. Das Scharnierteil 3 ist in einer Aussparung 58 an der Tür 55 eingefügt, die außerhalb der umlaufenden Dichtung 57 angeordnet ist. Durch die Aussparung 58 lässt sich das Mehrgelenkscharnier 1 in der Schließposition (Figur 3B) zumindest teilweise innerhalb der Tür 55 integrieren. Eine Oberseite der Tür 55 schließt flächenbündig mit einer Oberseite des Mehrgelenkscharniers 1 ab.

In Figur 4 ist das Mehrgelenkscharnier 1 in einer Explosionsdarstellung gezeigt. Der Gelenkmechanismus umfasst vier Hebel 4, 5, 6 und 7, die eine Verbindung zwischen dem Montageelement 2 und dem Scharnierteil 3 herstellen.

Das Montageelement 2 ist über ein Langloch 28 mit Befestigungsmitteln, wie Schrauben, an dem Korpus 51 befestigt und umfasst eine erste Achse A1, an der ein erster Hebel 4 angelenkt ist. Der erste Hebel 4 weist neben der ersten Achse A1 eine zweite Achse A2 und eine fünfte Achse A5 auf. An dem Montageelement 2 ist an einer dritten Achse A3 ein zweiter Hebel 5 gelenkig verbunden, der an dem gegenüberliegenden Ende eine vierte Achse A4 aufweist, die mit einem dritten Hebel 6 gelenkig verbunden ist. Der dritte Hebel 6 weist in einem mittleren Bereich die vierte Achse A4 auf und ist an einem Ende über die Achse A2 mit dem ersten Hebel 4 verbunden. Auf der gegenüberliegenden Seite ist der dritte Hebel 6 mit dem Scharnierteil 3 an der sechsten Achse A6 verbunden. Das Scharnierteil 3 ist mit einer siebten Achse A7 mit dem vierten Hebel 7 gelenkig verbunden, der an dem gegenüberliegenden Ende mit der fünften Achse A5 mit dem ersten Hebel 4 gelenkig verbunden ist. Alle Hebel 4, 5, 6 und 7 sind als im Querschnitt U-förmige Teile aus einem gebogenen Stahlblech hergestellt.

Das Montageelement 2 weist eine Höhenverstellung auf. Hierfür ist eine Achse A20 durch eine Schraube 20 gebildet, die zwei Schenkel des Montageelementes durchgreift und einen Gewindeabschnitt 21 aufweist. An dem Gewindeabschnitt 21 ist eine Innengewindeeinsatz 22 montiert, die an einem Befestigungsteil 24 drehfest angeordnet ist. Der Innengewindeeinsatz 22 umfasst zwei Vorsprünge 23 als Anschlag, die in Aufnahmen 25 des Befestigungsteils 24 eingefügt sind. Durch Drehen der Schraube 20 kann die Schraube 20 mit dem Montageelement 2 relativ zu dem Innengewindeeinsatz 22 axial verschoben werden. Der Innengewindeeinsatz 22 ist dabei an dem Befestigungsteil 24 festgelegt, der über Befestigungsmittel, wie Schrauben, die eine Öffnung 26 an dem Befestigungsteil 24 durchgreifen, an einem Gerätekorpus 51 fixiert ist. Durch Drehen der Schraube 20 kann somit die Höhe des Montageelementes 2 relativ zu dem Befestigungsteil 24 verstellt werden. Die Vorsprünge 23 an dem Innengewindeeinsatz 22 dienen bei Verstellung in die Endlage als Anschlag zum Montageelement 2, sodass auch in maximal verstellter Position ein Ein- und Aushängen auf dem Befestigungsteil 24 noch möglich ist. In der montierten Position stehen die Vorsprünge 23 über das Befestigungsteil 24 in axiale Richtung hinaus.

Der Gelenkmechanismus des Mehrgelenkscharniers 1 umfasst ferner eine Feder 10. Die Feder 10 ist zwischen einem ersten Führungselement 11 und einem zweiten Führungselement 12 gehalten. Das erste Führungselement 11 ist an einer Achse A11 an dem Einlegeelement 9 angelenkt, und das zweite Führungselement 12 ist gelenkig mit einem Führungshebel 13 verbunden. Der Führungshebel 13 ist an dem vierten Hebel 7 angelenkt und trägt eine Führungsrolle 15, die entlang einer Kurvenführung 18 an einem Führungselement 16 bewegbar ist. Das Führungselement 16 ist über eine Öffnung 17 mit einer Achse an dem vierten Hebel 7 fixiert.

Der vierte Hebel 7 umfasst ein Einlegeelement 9, das zusammen mit dem vierten Hebel 7 um die fünfte Achse A5 verschwenkbar ist. Das Einlegeelement 9 ist über eine weitere Achse A13 an dem vierten Hebel 7 fixiert. Der vierte Hebel 7 und das Einlegeelement 9 bilden somit eine zusammen bewegbare Einheit, wobei optional das Einlegeelement 9 auch integral mit dem vierten Hebel 7 ausgebildet sein kann.

An dem Einlegeelement 9 ist eine Achse A14 ausgebildet, in die ein Betätigungselement 14 in Form eines Stiftes eingefügt ist. Das Betätigungselement 14 kann in der montierten Position auf die stirnseitigen Enden von Kolbenstangen 32 wirken, die dann in Dämpfergehäuse 31 einschiebbar sind.

Das Mehrgelenkscharnier 1 umfasst zwei Lineardämpfer 30 mit jeweils einem Dämpfergehäuse 31 und einer Kolbenstange 32. Es ist auch möglich, dass nur ein Lineardämpfer 30 vorgesehen ist. Der oder die Lineardämpfer 30 sind innerhalb eines U-förmigen Hebels 4 angeordnet. Dabei werden der oder die Lineardämpfer 30 seitlich von den Schenkeln des U-förmigen Hebels 4 wenigstens teilweise verdeckt. Die Lineardämpfer 30 sind dabei an einem Halteelement 33 fixiert, das zwei benachbarte Aufnahmen 35 aufweist, in die jeweils ein Teil eines Dämpfergehäuses 31 eingesteckt ist. Die Einstecktiefe der Dämpfergehäuse 31 wird dabei über einen Anschlag 34 begrenzt. Der Anschlag 34 ist als Anschlagstift ausgebildet und in eine Öffnung 37 des Halteelementes 33 eingefügt ist. Der Anschlag 34 ist an gegenüberliegenden Enden an dem ersten Hebel 4 gehalten, wobei hierfür an dem ersten Hebel 4 Öffnungen 36 zum Einstecken eines Endes des Anschlages 34 ausgebildet sind. Der Anschlag 34 kann auch über andere Befestigungsmittel an dem ersten Hebel 4 gehalten sein. Zudem muss der Anschlag 34 nicht durch die Öffnung 37 an dem Halteelement 33 durchgeführt sein, sondern kann sich auch benachbart zu dem Halteelement 33 erstrecken.

Das Halteelement 33 ist über eine Öffnung an der fünften Achse A5 fixiert und in der eingebauten Position an dem ersten Hebel 4 abgestützt und zusammen mit diesem bewegbar.

Das Scharnierteil 3 ist in dem dargestellten Ausführungsbeispiel im Querschnitt L-förmig ausgebildet, wobei an dem Scharnierteil 3 ein Montageteil 103 fixiert ist, damit die sechste Achse A6 und die siebte Achse A7 zwischen einer Wand des Scharnierteils 3 und dem Montageteil 103 verlaufen können.

Das Mehrgelenkscharnier 1 umfasst ferner noch Abdeckungen 8, die in einer Öffnungsposition Spalte zwischen dem dritten Hebel 6 und dem vierten Hebel 7 überdecken, und dadurch einen Eingriffsschutz bilden. Die Abdeckungen 8 können dabei gelenkig an dem Anschlag 34 gehalten sein und weisen eine Langlochführung auf, die mit einem an dem Scharnierteil 3 fixierten Führungsstift zusammenwirkt.

In den Figuren 5A bis 5D ist das Mehrgelenkscharnier 1 in unterschiedlichen Positionen dargestellt. In der zusammengefalteten Schließposition (Figur 5A) sind die Hebel 4, 5, 6 und 7 des Gelenkmechanismus ineinander geschachtelt, und das Mehrgelenkscharnier 1 ist kastenförmig ausgebildet.

Wird das Scharnierteil 3 relativ zu dem Montageelement 2 verschwenkt, entfaltet sich der Gelenkmechanismus, und die Hebel 4, 5, 6 und 7 verschwenken zueinander, wie dies in den Figuren 5B und 5C gezeigt ist. In Figur 5D ist die maximale Öffnungsposition des Scharnierteils 3 gezeigt, die beispielsweise in einem Bereich zwischen 100° bis 150° entfernt von der Schließposition liegt. Der Öffnungswinkel lässt sich dabei anhand von zwei in der Schließposition parallelen Flächen des Montageelementes 2 und des Scharnierteils 3 bestimmen.

In den Figuren 6A und 6B ist die Verstelleinrichtung an dem Montageelement 2 gezeigt. Das Montageelement 2 ist im Querschnitt U-förmig ausgebildet, wobei die Achsen A1 und A3 an gegenüberliegenden Schenkeln des Montageelementes 2 fixiert sind. Auch die Schraube 20 als Verstellelement ist zwischen den beiden Schenkeln gehalten, wobei die Schraube 20 in axialer Richtung unverschieblich, aber drehbar gelagert ist. An der Schraube 20 ist an dem Gewindeabschnitt 21 der Innengewindeeinsatz 22 montiert. Die Verstellschraube 20 ist in die Aufnahmen 25 des Befestigungsteils 24 eingefügt und drehbar gehalten. Wird die Schraube 20 gedreht, verlagert sich dadurch das Montageelement 2 in axiale Richtung der Schraube 20, wobei der Innengewindeeinsatzes 22 an dem Befestigungsteil 24 stationär bleibt.

Der Innengewindeeinsatz 22 weist zwei radial hervorstehende Flansche 29 auf. Die Flansche 29 bilden eine Verdrehsicherung gegenüber dem Montageelement 2 und bilden eine Anlagefläche zu den beiden Stegen des Befestigungsteils 24. Die Vorsprünge 23 des Innengewindeeinsatzes 22 begrenzen die Verstellung in axiale Richtung. In den maximalen Verstellpositionen kann das Montageelement 2 noch montiert und demontiert werden.

In Figur 6A ist die montierte Position gezeigt, bei der das Befestigungsteil 24 durch ein Befestigungsmittel in Form einer Schraube 27 durchgriffen ist. Auch ein Langloch 28 an einem Boden des Montageelementes 2 ist durch eine Schraube 27 durchgriffen. Das Langloch 28 erstreckt sich dabei mit der Längsrichtung parallel zur axialen Richtung der Schraube 20.

In den Figuren 7A bis 7C sind unterschiedliche Positionen des Befestigungsteils 24 an dem Montageelement 2 gezeigt. In Figur 7A ist eine mittlere Position dargestellt, in der das U-förmige Befestigungsteil 24 mit seinen beiden Stegen beabstandet zu den beiden Schenkeln des Montageelementes 2 angeordnet ist. Durch Drehen der Schraube 20 kann das Befestigungsteil 24 abgesenkt werden, wie dies in Figur 7B gezeigt ist, so dass das Befestigungsteil 24 benachbart zu dem unteren Schenkel des Montageelementes 2 angeordnet ist. Wird die Schraube 20 in die gegenüberliegende Richtung gedreht, kann das Befestigungsteil 24 benachbart zu dem oberen Schenkel angeordnet werden, wie dies in Figur 7C gezeigt ist. Das Befestigungsteil 24 kommt dabei nicht unmittelbar in Kontakt mit dem Montageelement 2 und hat nur Kontakt zu der Verstellschraube 20 und dem Innengewindeeinsatz 22. Der Endanschlag der Verstellung ergibt sich wie oben beschrieben durch die Vorsprünge 23 an dem Innengewindeeinsatz 22.

In Figur 8A ist die Montage des Mehrgelenkscharniers 1 gezeigt. In einem ersten Schritt wird das Befestigungsteil 24 über eine Schraube 27 an dem Gerätekorpus 51 fixiert. Das Mehrgelenkscharnier 1 kann nun auf das Befestigungsteil 24 aufgesteckt werden, wobei der Innengewindeeinsatz 22 zwischen die beiden Stege mit den Aufnahmen 25 des Befestigungsteils 24 eingefügt wird. Nun kann eine Höhenverstellung vorgenommen werden, wie dies mit Bezug auf die Figuren 7A bis 7C gezeigt ist. Nach Ausrichtung des Montageelementes 2 in der gewünschten Höhe wird nun die eingestellte Position fixiert, wobei ein Befestigungsmittel in Form einer Schraube 27 in das Langloch 28 eingedreht werden kann, um das Montageelement 2 an dem Gerätekorpus 51 festzulegen. Ferner kann die Tür 55 an dem Scharnierteil 3 fixiert werden.

In dem dargestellten Ausführungsbeispiel dient der Verstellmechanismus zur Höhenverstellung des Mehrgelenkscharniers 1. Es ist natürlich auch möglich, das Montageelement 2 in eine andere Richtung relativ zu dem Befestigungsteil 24 zu verstellen, beispielsweise zur Tiefenverstellung oder Seitenverstellung. Solche Verstellmechanismen können auch zusätzlich zu einer Höhenverstellung vorgesehen werden.

Bei dem dargestellten Ausführungsbeispiel sind das Befestigungsteil 24 und der Innengewindeeinsatz 22 als zwei separate Bauteile ausgebildet. Es ist auch möglich, diese beiden Bauteile in ein Bauteil zusammenzufassen.

In Figur 9 ist das Mehrgelenkscharnier 1 mit einer modifizierten Verstelleinrichtung gezeigt, die das Montageelement 2 des Mehrgelenkscharniers 1 verstellbar an einem Gerätekorpus 51 festlegen kann. Die Verstelleinrichtung ermöglicht eine Verstellung des Montageelements 2 in zwei unterschiedliche Richtungen, insbesondere zur Höhen- und Seitenverstellung.

Die Verstelleinrichtung ist in den Figuren 10A und 10B im Detail gezeigt. Die Verstelleinrichtung umfasst eine Montageplatte 40, die über Befestigungsmittel 41, insbesondere Schrauben, an einem Gerätekorpus 51 festlegbar ist. Hierfür sind an der Montageplatte 40 Öffnungen 42 vorgesehen. Die Montageplatte 40 weist an gegenüberliegenden Seiten umgebogene Führungsstege 43 auf, die an einem Ende integral mit einem Raststeg 44 ausgebildet sind.

An der Montageplatte 40 ist eine Grundplatte 45 fixierbar, die an einem plattenförmigen Abschnitt mehrere Vorsprünge 46 umfasst, die in Eingriff mit einem Verstellorgan bringbar sind. An gegenüberliegenden Längsseiten der Grundplatte 45 sind Aussparungen 47 vorgesehen. An gegenüberliegenden Stirnsenten sind umgebogene Führungselemente 48 und 49 vorgesehen. An den Führungselementen 48 und 49 kann ein plattenförmiges Verstellelement 64 geführt werden, das an gegenüberliegenden Längsseiten Führungsleisten 67 aufweist, die beabstandet von den Längskanten der Grundplatte 45 angeordnet sind. An dem Verstellelement 64 sind mehrere Vorsprünge 66 ausgebildet, die in Eingriff mit einem Verstellorgan bringbar sind. Das Verstellelement 64 weist an gegenüberliegenden Stirnseiten jeweils eine Kante 68 und 69 auf, die in der montierten Position von den Führungselementen 48 und 49 der Grundplatte 45 umgriffen sind. Dadurch ist das Verstellelement 64 linear an der Grundplatte 45 geführt, wobei auch andere Führungsmittel vorgesehen sein können.

An dem Verstellelement 64 ist eine Öffnung 65 ausgespart, an der ein Verstellorgan 61 mit einem Werkzeugeinsatz 62 drehbar gelagert ist. An dem Verstellorgan 61 sind auf der zu der Grundplatte 45 gewandten Seite eine oder mehrere Schnecken 63 ausgebildet, die in Eingriff mit den Vorsprüngen 46 an der Grundplatte 45 stehen, so dass durch Drehen des Verstellorgans 61 das Verstellelement 64 parallel zu den Führungselementen 48 und 49 bewegbar ist.

Zwischen dem Verstellelement 64 und dem Montageelement 2 ist ein weiteres Verstellorgan 70 vorgesehen, das mit einem Werkzeugeinsatz 71 drehbar in einer Öffnung 81 an einem Boden 80 des Montageelementes 2 gelagert ist. Das Montageelement 2 ist im Querschnitt U-förmig ausgebildet, und an dem Boden 80 ist neben der Öffnung 81 noch ein Langloch 82 vorgesehen, durch das der Werkzeugeinsatz 62 des Verstellorgans 61 zugänglich ist. An dem Verstellorgan 70 ist auf der dem Verstellelement 64 gewandten Seite mindestens eine Schnecke 72 ausgebildet, die in Eingriff mit den Vorsprüngen 66 steht, so dass durch Drehen des Verstellorgans 70 das Montageelement 2 in Längsrichtung der Führungsleisten 67 an dem Verstellelement 64 verschiebbar ist. In den Figuren 11A und 11B sind zwei Positionen des Montageelementes 2 gezeigt, um die Seitenverstellung darzustellen. Bei der Seitenverstellung für das Montageelement 2 kann der Monteur über ein Werkzeug das Verstellorgan 70 über den Werkzeugeinsatz 71 drehen, der in der Öffnung 81 drehbar gehalten ist. Durch Drehen des Verstellorgans 70 wird das Montageelement 2 über den Eingriff mit den Vorsprüngen 66 seitlich verschoben, wobei das Montageelement 2 über Führungselemente 83 die Führungsleisten 67 an dem Verstellelement 64 umgreift. Die Führungselemente 83 sind hakenförmige Stege, können aber auch durch andere Führungselemente gebildet sein.

In den Figuren 12A und 12B ist beispielhaft die Höhenverstellung für das Montageelement 2 gezeigt. Für eine Höhenverstellung kann der Monteur mit einem Werkzeug durch das Langloch 82 an dem Werkzeugeinsatz 62 des Verstellorgans 61 angreifen, um das Verstellorgan 61 zu drehen, so dass die Schnecke 63 relativ zu den Vorsprüngen 46 an der Grundplatte 45 gedreht wird. Dadurch bewegt sich das Montageelement 2 in Höhenrichtung. Durch die Drehung der Verstellorgane 61 und 70 kann ein Verstellweg zwischen 2 mm bis 20 mm, insbesondere 4 mm bis 10 mm, realisiert werden.

Nachfolgend wird die Montage des Mehrgelenkscharniers 1 mit der Verstelleinrichtung gemäß Figur 9 mit Bezug auf die Figuren 13A bis 13D erläutert. An dem Gerätekorpus 51 wird die Montageplatte 40 über die Befestigungsmittel 41 fixiert. An dem Montageelement 2 des Mehrgelenkscharniers 1 sind das Verstellelement 64 und die Grundplatte 45 vormontiert, und die Grundplatte 45 wird nun auf die Montageplatte 40 aufgesetzt, wobei die Aussparungen 47 auf die Verdickungen an den Führungsstege 43 angeordnet werden, wie dies in Figur 13B gezeigt ist. Im nächsten Schritt wird die Grundplatte 45 zwischen den beiden Führungsstege 43 verschoben, so dass die Raststege 44 ausgelenkt werden, bis die Raststege 44 hinter den Führungselementen 48 verrasten, wie dies in Figur 13C gezeigt ist. Durch das Verschieben der Grundplatte 45 umgreifen die Führungsstege 43 die Grundplatte 45 und sichern diese gegen ein Abheben. Die Raststege 44 verhindern ein Verschieben der Grundplatte 45 nach rechts in Figur 13C, und das Führungselement 49 kann in Eingriff mit der Verdickung an dem Führungssteg 43 gelangen, so dass die Grundplatte 45 gegen ein Anheben und ein Verschieben gesichert ist.

Der Monteur kann nun eine Seitenverstellung und eine Höhenverstellung durch Drehen der Verstellorgane 61 und 70 vornehmen, wie dies oben beschrieben ist. Zudem wird die Tür 55 an dem Scharnierteil 3 fixiert, wobei das Scharnierteil 3 in einer Aussparung 58 außerhalb einer umlaufenden Dichtung 57 angeordnet ist.

In Figur 14 ist ein Mehrgelenkscharnier 1 mit einer modifizierten Verstelleinrichtung gezeigt. Die Verstelleinrichtung ist an dem Montageelement 2 angeordnet und in den Figuren 15A und 15B im Detail dargestellt.

Statt der zweiteiligen Ausbildung von Montageplatte 40 und Grundplatte 45 ist eine Grundplatte 40' vorgesehen, die einerseits Öffnungen 42 aufweist, die über Befestigungsmittel 41 an einem Gerätekorpus fixierbar sind, und andererseits Vorsprünge 46 aufweist, die in Eingriff mit dem Verstellorgan 61 bringbar sind. Die Grundplatte 40' weist an gegenüberliegenden Stirnseiten Führungselemente 48 und 49 zur Führung des plattenförmigen Verstellelementes 64 auf, dessen Kanten 68 und 69 von den Führungselementen 48 und 49 umgriffen sind. Die Verstellung des Montageelementes 2 relativ zu dem Abdeckelement 64 über das Verstellorgan 70 ist wie bei dem vorangegangenen Ausführungsbeispiel ausgebildet.

In den Figuren 16A und 16B ist beispielshaft die Seitenverstellung des Montageelementes 2 relativ zu der Grundplatte 40' gezeigt. Durch Drehen des Verstellorgans 70 bewegt sich das Montageelement 2 relativ zu dem Verstellelement 64, wobei die Führungselemente 83 die Führungsleisten 67 umgreifen.

In den Figuren 17A und 17B ist die Höhenverstellung der Verstelleinrichtung gezeigt, bei der durch Drehen des Verstellorgans 61 eine Relativbewegung zwischen dem Verstellelement 64 und der Montageplatte 40' stattfindet.

In den Figuren 18A bis 18C ist die Montage der Verstelleinrichtung mit dem Mehrgelenkscharnier 1 der Figur 14 gezeigt. In einem ersten Schritt wird die modifizierte Grundplatte 40' über Befestigungsmittel 41 an dem Gerätekorpus 51 festgelegt. Anschließend wird das Montageelement 2 mit dem vormontierten Verstellelement 64 von oben auf die Montageplatte 40' gesetzt und so weit entlang der Führungselementen 48 und 49 verschoben, bis das Verstellorgan 61 an den Vorsprüngen 46 anschlägt. Die Führungsleisten 48 und 49 umgreifen dabei die Kanten 68 und 69 des Verstellelementes 64 und verhindern ein Abheben. Im nächsten Schritt kann das Verstellorgan 61 gedreht werden, um das Montageelement 2 mit dem Verstellelement 64 in vertikale Richtung auszurichten. Wenn die gewünschte vertikale Position erreicht ist, kann das Verstellorgan 70 gedreht werden, um optional eine Seitenverstellung vorzunehmen. Ferner wird die Tür 55 an dem Scharnierteil 3 montiert. Die Ausrichtung der Tür 55 kann auch in der montierten Position erfolgen.

Die Ausführungsbeispiele gemäß den Figuren 9 und 14 können auch mit der Verstelleinrichtung gemäß Figur 4 kombiniert werden, beispielsweise kann nur ein Verstellorgan als Schnecke ausgebildet sein, während das andere Verstellorgan als Schraube oder Spindel ausgebildet ist. Es ist möglich, die Höhenverstellung gemäß Figur 4 um eine Seitenverstellung zu erweitern.

### Bezugszeichenliste

- 1: Mehrgelenkscharnier
- 2: Montageelement
- 3: Scharnierteil
- 4: Hebel
- 5: Hebel
- 6: Hebel
- 7: Hebel
- 8: Abdeckung
- 9: Einlegeelement
- 10: Feder
- 11: Führungselement
- 12: Führungselement
- 13: Führungshebel
- 14: Betätigungselement
- 15: Führungsrolle
- 16: Führungselement
- 17: Öffnung
- 18: Kurvenführung
- 20: Schraube
- 21: Gewindeabschnitt
- 22: Innengewindeeinsatz
- 23: Vorsprung
- 24: Befestigungsteil
- 25: Aufnahme
- 26: Öffnung
- 27: Schraube
- 28: Langloch
- 29: Flansch
- 30: Lineardämpfer
- 31: Dämpfergehäuse
- 32: Kolbenstange
- 33: Halteelement
- 34: Anschlag
- 35: Aufnahme
- 36: Öffnung
- 37: Öffnung
- 40: Montageplatte
- 40': Grundplatte
- 41: Befestigungsmittel
- 42: Öffnung
- 43: Führungssteg
- 44: Raststeg
- 45: Grundplatte
- 46: Vorsprung
- 47: Aussparung
- 48: Führungselement
- 49: Führungselement
- 50, 50': Kühlschrank
- 51, 51': Gerätekorpus
- 52, 52': Innenraum
- 53, 53': Innenraum
- 54, 54': Boden
- 55: Tür
- 56: Tür
- 57: Dichtung
- 58: Aussparung
- 60: Doppelscharnier
- 61: Verstellorgan
- 62: Werkzeugeinsatz
- 63: Schnecke
- 64: Verstellelement
- 65: Öffnung
- 66: Vorsprung
- 67: Führungsleiste
- 68: Kante
- 69: Kante
- 70: Verstellorgan
- 71: Werkzeugeinsatz
- 72: Schnecke
- 80: Boden
- 81: Öffnung
- 82: Langloch
- 83: Führungselement
- 103: Montageteil
- A1: Achse
- A2: Achse
- A3: Achse
- A4: Achse
- A5: Achse
- A6: Achse
- A7: Achse
- A11: Achse
- A13: Achse
- A14: Achse
- A20: Achse

## Patentansprüche

1. Kühlschrank (50, 50') mit einem Gerätekorpus (51, 51') und mindestens einer an dem Gerätekorpus (51, 51') verschwenkbar gelagerten Tür (55, 56), die über mindestens ein Mehrgelenkscharnier (1) zwischen einer geschlossenen Position und einer maximalen Öffnungsposition verschwenkbar gehalten ist und in der geschlossenen Position über mindestens eine Dichtung (57) an dem Gerätekorpus (51, 51') anliegt, wobei das mindestens eine Mehrgelenkscharnier (1) ein an dem Gerätekorpus (51, 51') gehaltenes Montageelement (2) und ein an der Tür (55, 56) festgelegtes Scharnierteil (3) aufweist, die über einen Gelenkmechanismus mit mehreren gelenkig verbundenen Hebeln (4, 5, 6, 7) verschwenkbar aneinander gehalten sind, und die Hebel (4, 5, 6, 7) in einer zusammengefalteten Schließposition ineinander geschachtelt sind und das Mehrgelenkscharnier (1) kastenförmig ausgebildet ist, wobei an dem Montageelement (2) eine Verstelleinrichtung vorgesehen, die ein an dem Gerätekorpus (51, 51') festgelegtes Befestigungsteil (24) und ein Verstellelement (20) aufweist, mittels dem die Position des Montageelementes (2) relativ zu dem Befestigungsteil (24) in mindestens eine Raumrichtung verstellbar ist, und das Montageelement (2) im Querschnitt U-förmig ausgebildet ist, wobei zwei Achsen (A1, A3) an gegenüberliegenden Schenkeln des Montageelementes (2) fixiert sind,
wobei das Montageelement ein Langloch (28) aufweist, das in Längsrichtung parallel zur Verstellrichtung ausgerichtet ist,
**dadurch gekennzeichnet, dass** das Montageelement (2) in der montierten Position einerseits am Befestigungsteil (24) fixiert ist und andererseits über ein weiteres Befestigungsmittel unmittelbar am Gerätekorpus (51, 51') festgelegt ist, um trotz Verstellmechanik eine spielfreie Montage zu gewährleisten.

2. Kühlschrank nach Anspruch 1, **dadurch gekennzeichnet, dass** mit dem Verstellelement (20) eine rotatorische Drehbewegung ausführbar ist und über die rotatorische Bewegung eine translatorische Bewegung des Montageelements (2) bewirkbar ist.

3. Kühlschrank nach Anspruch 1 oder 2, **dadurch gekennzeichnet, dass** die Verstelleinrichtung selbsthemmend ausgeführt ist.

4. Kühlschrank nach Anspruch einem der vorhergehenden Ansprüche,
**dadurch gekennzeichnet, dass** das Verstellelement (20) einen Gewindeabschnitt (21) umfasst der wenigstens ein Gewinde aus der Gruppe der Gewindearten Plangewinde, zylindrische Gewinde oder konischer Gewinde aufweist und das Montageelement (2) stufenlos verstellbar ist.

5. Kühlschrank nach einem der vorhergehenden Ansprüche, **dadurch gekennzeichnet, dass** das Verstellelement (20) drehbar, aber axial unverschieblich ausgebildet ist, und das Verstellelement (20) vorzugsweise eine Werkzeugaufnahme zum Einstellen der Position des Montageelements (2) aufweist.

6. Kühlschrank nach einem der vorhergehenden Ansprüche, **dadurch gekennzeichnet, dass** an dem Verstellelement (20) ein Innengewindeeinsatz (22) angeordnet ist, der an dem Befestigungsteil (24) drehfest gehalten ist.

7. Kühlschrank nach einem der vorhergehenden Ansprüche, **dadurch gekennzeichnet, dass** die Verstelleinrichtung zur Höhenverstellung des Montageelementes (2) relativ zu dem Befestigungsteil (24) ausgebildet ist.

8. Kühlschrank nach einem der vorhergehenden Ansprüche, **dadurch gekennzeichnet, dass** das Befestigungsteil (24) zwischen zwei Schenkeln des Montageelementes (2) verstellbar ist.

9. Kühlschrank nach einem der vorhergehenden Ansprüche, **dadurch gekennzeichnet, dass** das in der montierten Position von einem Befestigungsmittel (27) durchgriffen ist.

10. Kühlschrank nach einem der vorhergehenden Ansprüche, **dadurch gekennzeichnet, dass** das Mehrgelenkscharnier (1) als Sieben-Gelenk-Scharnier mit vier Hebeln (4, 5, 6, 7) ausgebildet ist.

11. Kühlschrank nach einem der vorhergehenden Ansprüche, **dadurch gekennzeichnet, dass** das Mehrgelenkscharnier (1) mindestens einen Lineardämpfer (30) mit einem Dämpfergehäuse (31) und einer verschiebbaren Kolbenstange (32) aufweist, der über ein Halteelement (33) an einem Hebel (4) des Gelenkmechanismus angeordnet ist und die Kolbenstange (32) über ein Betätigungselement (14) in das Dämpfergehäuse (31) eingeschiebbar ist.

12. Kühlschrank nach einem der vorhergehenden Ansprüche, **dadurch gekennzeichnet, dass** das Mehrgelenkscharnier (1) eine Feder (10) aufweist, die das Scharnierteil (3) in einem Anzugsbereich in Schließrichtung vorspannt.

13. Kühlschrank nach einem der vorhergehenden Ansprüche, **dadurch gekennzeichnet, dass** die Verstelleinrichtung eine Verstellung des Montageelements (2) in mindestens zwei unterschiedliche Richtungen ermöglicht.

14. Kühlschrank nach einem der vorhergehenden Ansprüche, **dadurch gekennzeichnet, dass** die Verstelleinrichtung mindestens eine drehbare Schnecke (63, 72) aufweist.

## Claims

1. Refrigerator (50, 50') with an appliance body (51, 51') and at least one door (55, 56) which is pivotably mounted on the appliance body (51, 51') and which is held pivotably between a closed position and a maximum opening position via at least one multi-joint hinge (1) and in the closed position bears against the appliance body (51, 51') via at least one seal (57), wherein the at least one multi-joint hinge (1) comprises a mounting element (2) held on the appliance body (51, 51') and a hinge part fixed to the door (55, 56), which are supported pivotably against one another via a joint mechanism with a plurality of joint levers (4, 5, 6, 7), and the joint levers (4, 5, 6, 7) are nested together in a folded position, and the multi-joint hinge is box-shaped, wherein an adjusting device is provided on the mounting element (2), which device comprises a fastening part (24) fixed to the appliance body (51, 51') and an adjustment element (20) by means of which the position of the mounting element (2) relative to the fastening part (24) can be adjusted in at least one spatial direction, the mounting element (2) is U-shaped in cross-section, wherein two axles (A1, A3) are fixed to opposite legs of the mounting element (2), wherein the mounting element (2) comprises an elongated hole (28) which is aligned parallel to the direction of adjustment, **characterized in that** in the mounted position the mounting element (2) is fixed to the fastening part (24) on the one hand and on the other hand is fixed directly to the appliance body (51, 51') by means of a further fastening part, so as to provide a play-free assembly in spite of the adjustment mechanism.

2. Refrigerator according to claim 1, **characterized in that** a rotational pivoting motion can be executed with the adjustment element (20) and a translational motion of the mounting element (2) can be effected via the rotational motion.

3. Refrigerator according to claim 1 or 2, **characterized in that** the adjusting device is self-locking.

4. Refrigerator according to one of the preceding claims, **characterized in that** the adjustment element (20) comprises a threaded portion (21) which comprises at least one thread from the group of thread types of flat thread, cylindrical thread or conical thread and the mounting element (2) is continuously adjustable.

5. Refrigerator according to one of the preceding claims, **characterized in that** the adjustment element (20) is rotatable but axially non-displaceable, and the adjustment element (20) preferably comprises a tool receptacle for adjusting the position of the mounting element (2).

6. Refrigerator according to one of the preceding claims, **characterized in that** an internally threaded insert (22) is arranged on the adjustment element (20) and is held in a rotationally fixed manner on the fastening part (24).

7. Refrigerator according to one of the preceding claims, **characterized in that** the adjusting device is formed for height adjustment of the mounting element (2) relative to the fastening part (24).

8. Refrigerator according to one of the preceding claims, **characterized in that** the mounting element (24) is adjustable between two legs of the mounting element (2).

9. Refrigerator according to one of the preceding claims, **characterized in that** a fastening means (27) passes through the elongated hole (28) in the mounted position.

10. Refrigerator according to one of the preceding claims, **characterized in that** the multi-joint hinge (1) is formed as a seven-joint hinge with four levers (4, 5, 6, 7).

11. Refrigerator according to one of the preceding claims, **characterized in that** the multi-joint hinge (1) comprises at least one linear damper (30) with a damper housing (31) and a displaceable piston rod (32), which is arranged on a lever (4) of the joint mechanism via a holding element (33) and the piston rod (32) can be pushed into the damper housing (31) via an actuating element (14).

12. A refrigerator according to any one of the preceding claims, **characterized in that** the multi-joint hinge (1) comprises a spring (10) which biases the hinge part (3) in a contraction range in the closing direction.

13. A refrigerator according to any one of the preceding claims, **characterized in that** the adjusting device enables the mounting element (2) to be adjusted in at least two different directions.

14. A refrigerator according to any one of the preceding claims, **characterized in that** the adjusting device comprises at least one rotatable worm (63, 72).

## Revendications

1. Réfrigérateur (50, 50') avec un corps d'appareil (51, 51') et au moins une porte (55, 56) supportée de façon pivotante sur le corps d'appareil (51, 51'), qui est retenue par une charnière multiarticulée (1) de façon à pouvoir pivoter entre une position fermée et une position d'ouverture maximale et qui repose sur le corps d'appareil (51, 51') dans la position fermée par l'intermédiaire d'au moins un joint d'étanchéité (57), dans lequel l'au moins une charnière multiarticulée (1) comporte un élément de montage (2) retenu sur le corps d'appareil (51, 51') et une partie de charnière (3) fixée sur la porte (55, 56), qui sont retenus l'un sur l'autre de façon pivotante par l'intermédiaire d'un mécanisme articulé muni de plusieurs leviers (4, 5, 6, 7) assemblés de façon articulée, et les leviers (4, 5, 6, 7) sont emboîtés les uns dans les autres dans une position de fermeture repliée et la charnière multiarticulée (1) est en forme de boîte, dans lequel est prévu sur l'élément de montage (2) un dispositif d'ajustement qui comporte une partie de fixation (24) fixée sur le corps d'appareil (51, 51') et un élément d'ajustement (20) au moyen duquel la position de l'élément de montage (2) par rapport à la partie de fixation (24) peut être ajustée dans au moins une direction de l'espace, et l'élément de montage (2) a une forme de U en section, deux axes (A1, A3) étant fixés sur des bras de l'élément de montage (2) qui se font face, dans lequel l'élément de montage comporte un trou oblong (28) qui est orienté dans le sens longitudinal parallèlement à la direction d'ajustement, **caractérisé en ce que** l'élément de montage (2) est fixé dans la position montée sur la partie de fixation (24), d'une part, et d'autre part retenu directement sur le corps d'appareil (51, 51') par un autre moyen de fixation, afin de garantir un montage sans jeu malgré le mécanisme d'ajustement.

2. Réfrigérateur selon la revendication 1, **caractérisé en ce que** l'élément d'ajustement (20) permet d'exécuter un mouvement de rotation et le mouvement de rotation peut entraîner un mouvement de translation de l'élément de montage (2).

3. Réfrigérateur selon la revendication 1 ou 2, **caractérisé en ce que** le dispositif d'ajustement est réalisé de façon à être autobloquant.

4. Réfrigérateur selon l'une des revendications précédentes, **caractérisé en ce que** l'élément d'ajustement (20) comprend une section filetée (21) qui comporte au moins un filet appartenant au groupe des types de filetage comprenant filetage plan, filetage sur corps cylindrique ou filetage sur corps conique et l'élément de montage (2) est ajustable de façon continue.

5. Réfrigérateur selon l'une des revendications précédentes, **caractérisé en ce que** l'élément d'ajustement (20) est capable de rotation mais pas de translation axiale et l'élément d'ajustement (20) comporte de préférence un réceptacle d'outil pour régler la position de l'élément de montage (2).

6. Réfrigérateur selon l'une des revendications précédentes, **caractérisé en ce qu'**est disposé sur l'élément d'ajustement (20) un insert à filetage intérieur (22) qui est retenu de façon solidaire en rotation sur la partie de fixation (24).

7. Réfrigérateur selon l'une des revendications précédentes, **caractérisé en ce que** le dispositif d'ajustement est conçu pour l'ajustement en hauteur de l'élément de montage (2) par rapport à la partie de fixation (24).

8. Réfrigérateur selon l'une des revendications précédentes, **caractérisé en ce que** la partie de fixation (24) est ajustable entre deux bras de l'élément de montage (2).

9. Réfrigérateur selon l'une des revendications précédentes, **caractérisé en ce que** le trou oblong (28) est traversé par un moyen de fixation (27) dans la position montée.

10. Réfrigérateur selon l'une des revendications précédentes, **caractérisé en ce que** la charnière multiarticulée (1) est conçue comme une charnière à sept articulations munie de quatre leviers (4, 5, 6, 7).

11. Réfrigérateur selon l'une des revendications précédentes, **caractérisé en ce que** la charnière multiarticulée (1) comporte au moins un amortisseur linéaire (30) avec un corps d'amortisseur (31) et une tige de piston (32) capable de translation, qui est disposé par l'intermédiaire d'un élément de maintien (33) sur un levier (4) du mécanisme articulé et la tige de piston (32) peut être insérée dans le corps d'amortisseur (31) par l'intermédiaire d'un élément d'actionnement (14).

12. Réfrigérateur selon l'une des revendications précédentes, **caractérisé en ce que** la charnière multiarticulée (1) comporte un ressort (10) qui précontraint la partie de charnière (3) dans une plage de serrage dans le sens de la fermeture.

13. Réfrigérateur selon l'une des revendications précédentes, **caractérisé en ce que** le dispositif d'ajustement permet un ajustement de l'élément de montage (2) dans au moins deux directions différentes.

14. Réfrigérateur selon l'une des revendications précédentes, **caractérisé en ce que** le dispositif d'ajustement comporte au moins une vis sans fin (63, 72) capable de rotation.
